# FASCICULE DE BREVET EUROPEEN

(11) **EP 0 869 580 B1**
(45) Date de publication et mention de la délivrance du brevet: **27.11.2002**
(21) Numéro de dépôt: 98400791.4
(22) Date de dépôt: 03.04.1998
(51) Int. Cl.: H01R 13/436

(54) **Connecteur à verrou secondaire intégré**
Verbinder mit integrierter sekondärer Verriegelung
Connector with integrated secondary lock

(30) Priorité: 04.04.1997 FR 9704165
(43) Date de publication de la demande: 07.10.1998
(73) Titulaire: Tyco Electronics France SAS, 95300 Pontoise (FR)
(72) Inventeur: Creux, Francis, 38320 Eybens (FR)
(74) Mandataire: Laget, Jean-Loup

(56) Documents cités:
- EP-A- 0 691 710
- EP-A- 0 762 550
- WO-A-96/34429
- GB-A- 2 294 818

## Description

L'invention concerne un connecteur à verrou secondaire intégré, par exemple un connecteur électrique à clips et languettes, dans lequel le verrou secondaire soit solidaire du porte-clips ou du porte-languettes.

Dans les applications des connecteurs électriques à l'industrie et à l'automobile notamment, la technique de l'enfichage doux, c'est-à-dire à force d'enfichage faible ou très faible, est de plus en plus utilisée.

La force d'enfichage étant très faible, il est essentiel que les clips et languettes à accoupler soient positionnés avec exactitude et que leur position correcte puisse être contrôlée avant l'opération de connexion.

Les connecteurs utilisent des verrous primaires pour verrouiller en position les clips dans leur boîtier en matière plastique. Ces verrous primaires sont par exemple des doigts qui s'effacent lors de l'introduction du clip dans le boîtier et qui viennent constituer une butée arrière, lorsque le clip est en position correcte, pour le maintenir dans cette position correcte. Ces verrous primaires sont en général disposés à l'intérieur du boîtier et ils ne sont pas visibles de l'extérieur. Si au cours de l'opération d'insertion du clip dans le boîtier, le clip n'est pas amené jusqu'à sa position correcte, le verrou primaire reste en position effacée et ne joue pas son rôle, sans que cette anomalie puisse être détectée de l'extérieur. Lors d'une opération ultérieure d'accouplement du connecteur, le clip peut reculer sous la poussée de la languette et le contact peut ne pas être réalisé sans que l'opérateur en ait conscience.

Pour éviter cet inconvénient, il est prévu de disposer un verrou secondaire, c'est-à-dire une pièce supplémentaire, visible de l'extérieur ou susceptible d'empêcher l'accouplement mécanique d'un connecteur. Un tel verrou secondaire est en général une pièce extérieure, qui doit être mise en place sur le boîtier, et qui prend une position correcte seulement si les organes électriques du connecteur sont en position correcte. Usuellement, ces verrous secondaires sont du type coulisseau ou tiroir, et ils sont mis en place sur le boîtier au cours d'une opération d'assemblage.

Le document WO-96-34429 décrit un connecteur électrique portant un verrou secondaire solidaire du boîtier, qui a une position d'attente et une position de verrouillage, la position de verrouillage ne pouvant être atteinte que si les contacts électriques sont en position correcte, le contrôle de la position de verrouillage se faisant à la vue ou au toucher.

L'un des buts de l'invention est de proposer un verrou secondaire qui ne demande pas de pièce supplémentaire et d'opération d'assemblage, d'une part pour éviter les difficultés de cette opération d'assemblage, d'autre part pour réduire les coûts de fabrication des connecteurs.

Un autre but de l'invention est de proposer un verrou secondaire dont le basculement en position de verrouillage soit indispensable pour autoriser l'accouplement mécanique du connecteur.

Un autre but encore de l'invention est de proposer un verrou secondaire qui, une fois en position correcte de verrouillage, se verrouille automatiquement dans cette position, et ne puisse être déverrouillé qu'avec le concours d'un outil.

L'invention a pour objet un connecteur tel que défini dans la revendication 1.

Selon d'autres caractéristiques de l'invention :
- le verrou secondaire comporte au moins une paroi déformable, au moins une aile rigide articulée sur la paroi déformable, au moins une barre longitudinale articulée sur l'aile rigide et au moins un pion porté par la barre ;
- le verrou secondaire a deux positions stables, une position d'attente et une position de verrouillage, le passage de la position d'attente à la position de verrouillage s'effectuant avec effet avalant ;
- le verrou secondaire est constitué de deux parois latérales déformables portées par le boîtier, de deux ailes rigides articulées chacune sur l'une desdites parois latérales déformables, d'une barre longitudinale disposée entre les deux ailes et articulée sur chacune d'entre elles, et d'au moins un pion porté par la barre et susceptible, en position de verrouillage, de s'insérer en arrière des contacts électriques;
- le pion est relié au boîtier par des liens susceptibles d'être rompus par pression sur la barre lors du passage en position de verrouillage ;
- le pion porte un linguet élastiquement déformable, et portant un crochet susceptible de s'encliqueter sous un épaulement du boîtier pour assurer une fonction de verrouillage de sécurité lorsque le verrou secondaire est en position de verrouillage ;
- le pion porte un talon de guidage coopérant avec une rainure du connecteur afin d'assurer le guidage du pion pendant son passage vers la position de verrouillage secondaire ;
- le passage de la position interdisant l'accouplement du connecteur à la position de verrouillage s'effectue par pression sur la barre et déformation par flexion des parois latérales ;
- le pion présente un profil susceptible de coopérer par concordance de forme avec un profil du boîtier pour assurer une fonction de verrouillage de sécurité lorsque le verrou secondaire est en position de verrouillage ;
- le pion s'insère, en position de verrouillage, au niveau de la zone de transition des contacts électriques ;
- le verrou secondaire est porté par une face quelconque du boîtier.

D'autres caractéristiques ressortent de la description qui suit faite avec référence aux dessins annexés dans lesquels :
- la figure 1 est une vue en perspective d'un exemple de réalisation d'un porte-clips de connecteur selon l'invention, muni d'un verrou secondaire avant mise en place des clips ;
- la figure 2 est une vue analogue à la figure 1, après mise en place des clips, et après mise en position correcte de verrouillage du verrou secondaire ;
- la figure 3 est une vue en coupe selon le plan longitudinal de symétrie du porte-clips de la figure 2, en cas de verrouillage secondaire correct ;
- la figure 4 est une vue partielle analogue à la figure 3 en cas de verrouillage secondaire incorrect ;
- la figure 5 est une vue partielle en coupe horizontale montrant la disposition du pion du verrou secondaire par rapport aux clips et au boîtier du porte-clips ;
- la figure 6 est une vue en coupe verticale de la figure 5, montrant les liens de retenue du pion du verrou secondaire ;
- la figure 7 est une vue en perspective d'un autre exemple de réalisation d'un boîtier porte-clips de connecteur selon l'invention, muni d'un verrou secondaire, dans le cas d'un connecteur à trois clips.

Sur la figure 1, le porte-clips 1 d'un connecteur selon l'invention est représenté avec deux clips 2, 3, prêts à être insérés de l'arrière, chacun des deux clips 2, 3 est serti sur un câble, respectivement en 4 et 5.

Les gaines 6, 7 des câbles portent des joints d'étanchéité sertis, 8, 9 respectivement.

Les clips 2, 3 comportent chacun une cage, 10, 11, de forme générale parallélépipédique.

Entre cette cage 10, 11 et le sertissage 4, 5 sur leur câble respectif, les clips 2, 3 présentent une zone de transition 12, 13 respectivement.

Le porte-clips 1 est constitué essentiellement d'un boîtier en matière plastique, présentant une partie avant 14 destinée à recevoir les clips 2, 3, et une partie arrière 15 destinée à coopérer avec les joints sertis 8, 9 pour assurer l'étanchéité du porte-clips.

La partie arrière 15 porte une demi-coquille 16 s'étendant vers l'avant et destinée à assurer une liaison mécanique avec un porte-languettes ou une embase par exemple. Dans sa partie centrale, le porte-clips 1 porte un joint interfacial 17 d'étanchéité.

La face frontale de la partie avant 14 du porte-clips 1 présente deux ouvertures 18, 19 de forme générale en croix, destinées à laisser passer les languettes de contact électrique du porte-languettes constituant l'autre élément du connecteur, ou de l'embase, par exemple. Lorsqu'ils sont correctement montés, les clips 2, 3 se trouvent en appui contre la face frontale du porte-clips, juste derrière les ouvertures cruciformes 18, 19.

Les logements destinés à recevoir les clips 2, 3 derrière les ouvertures 18, 19, sont séparés par une cloison médiane 20.

Au dessus des logements destinés à recevoir les clips 2, 3, le porte-clips porte un verrou secondaire.

Le verrou secondaire est symétrique par rapport au plan longitudinal de symétrie du porte-clips, et il est constitué par deux parois latérales déformables 21, 22, sensiblement verticales en position de repos, deux ailes rigides en forme de toit à deux pentes symétriques, 23, 24, et une barre 25, sensiblement axiale, chacune des deux ailes 23, 24 étant articulée d'une part sur une paroi latérale déformable 21, 22 respectivement, d'autre part sur la barre 25.

La barre 25 a deux positions stables : l'une haute, d'attente, représentée sur la figure 1, l'autre basse, de verrouillage, représentée sur la figure 2. Dans sa position haute, ou d'attente, la barre 25 est placée devant le bord du porte-clips 1, au droit du joint interfacial 17, de sorte que, par sa face frontale qui est au droit de la face frontale de la partie avant 14 du porte-clips 1, elle constitue un obstacle interdisant l'accouplement du connecteur. Dans sa position basse, ou de verrouillage, la barre 25 est appliquée sur la cloison médiane 20 ; elle est entièrement logée à l'intérieur du volume intérieur du porte-clips 1 et autorise l'accouplement du connecteur.

Le passage de la position haute à la position basse s'effectue par flexion vers l'extérieur des parois latérales déformables 21, 22 sous l'action d'une pression exercée sur la barre 25 et transmise par les ailes rigides 23, 24. Au cours du mouvement de descente de la barre 25, l'inclinaison des ailes 23, 24 sur le plan horizontal a tendance à diminuer jusqu'à s'annuler au moment où les parois latérales sont déformées au maximum vers l'extérieur, puis cette inclinaison s'inverse et augmente jusqu'à la position la plus basse de la barre 25.

Le passage de la position stable d'attente à la position stable de verrouillage s'effectue avec effet avalant, ou de déclic, en raison de l'élasticité des parois latérales 21, 22.

Sur la figure 3 la barre 25 est visible en appui sur la cloison médiane 20. A sa partie arrière, au droit du joint interfacial 17, la barre 25 porte un pion 26 destiné à être inséré en arrière des zones de transition 12, 13 des clips 2, 3.

La figure 5 montre l'emprise de ce pion 26 qui présente à l'arrière un talon 27 coulissant dans une rainure verticale 28 de la partie arrière 15 du porte-clips 1. La rainure 28 assure le guidage du pion 26 au cours de son mouvement vertical imposé par la barre 25. Le fond de la rainure joue le rôle de butée arrière pour le pion 26 et la barre 25 de façon à éviter une dégradation de la fonction de verrouillage en cas d'effort vers l'arrière subi par la barre 25 avant que le verrou secondaire ne soit fermé.

Le pion 26 présente vers l'avant deux chanfreins latéraux 29, 30 destinés à se glisser derrière les zones de transition 12, 13 des clips 2, 3, d'une part pour autoriser la descente du pion 26 mettant en évidence le positionnement correct des clips dans le boîtier, d'autre part pour contribuer à renforcer la fonction de maintien des verrous primaires sur les clips.

Le pion 26 présente vers l'avant un évidement 31 qui entoure un linguet 32 de verrouillage. Ce linguet 32 est muni à son extrémité inférieure d'un crochet 33 susceptible de s'accrocher sous un épaulement 34 de la cloison médiane 20 réalisant ainsi la fonction de verrouillage de sécurité de l'ensemble 23-24-25-26 en position basse de verrouillage secondaire.

Au cours du mouvement de descente de la barre 25 et du pion 26, le linguet 32 s'efface vers l'arrière car son extrémité inférieure est chanfreinée du côté du crochet 33. Lorsque le pion 26 est arrivé en position basse correcte, le crochet 33 vient s'encliqueter sous l'épaulement 34.

La figure 4 permet de constater que si un clip n'est pas en position correcte dans le boîtier, c'est-à-dire s'il n'est pas en position avancée contre la paroi frontale du porte-clips, la zone de transition, 12 par exemple, et le cas échéant la cage 10 du clip empêchent la descente du pion 26 et la réalisation de la fonction de verrouillage secondaire. Dans ce cas, d'une part la barre 25 ne peut pas descendre au bout de sa course et elle empêche l'accouplement du connecteur, d'autre part le crochet 33 du linguet 32 ne peut pas s'encliqueter sous l'épaulement 34 et la fonction de verrouillage de sécurité ne peut être assurée.

La figure 6 montre en vue simplifiée que le pion 26 solidaire de la barre 25 est, lors du moulage par injection du boîtier du porte-clips, solidaire de cloisons latérales 35, 36, par l'intermédiaire de liens 37, 38 très fins. Ces liens ont pour rôle d'abord de faciliter l'injection du pion, ensuite d'assurer le centrage du pion avant manoeuvre du verrou secondaire, et enfin de participer à l'effort d'insertion du pion afin d'éviter une insertion accidentelle avant montage du porte-clips.

Le verrou secondaire selon l'invention se compose d'une partie, déformable, du boîtier en matière plastique constituant la partie avant du porte-clips 1. Il comprend essentiellement : les deux parois latérales déformables 21, 22 qui sont solidaires du boîtier par leur base et dont l'arête longitudinale supérieure constitue une charnière pour les ailes rigides 23, 24 ; les deux ailes rigides 23, 24 articulées d'une part sur les parois latérales déformables 21, 22 et d'autre part sur la barre 25; la barre longitudinale 25; le pion 26 avec ses liens 37, 38 et son talon 27 de guidage ; et le linguet 32 élastiquement déformable et portant le crochet 33 d'encliquetage sous l'épaulement 34 de la cloison médiane 20.

Le verrou secondaire se présente au montage avec la barre 25 en position haute ce qui interdit l'accouplement du connecteur. Après insertion correcte des clips dans le porte-clips, une pression sur la barre 25 provoque d'abord la rupture des liens 37, 38 et la libération du pion 26 ; ensuite la descente de la barre 25 et du pion 26 avec flexion élastique des parois latérales 21, 22, et flexion élastique du linguet 32 vers l'arrière par appui de son crochet 33 sur la cloison médiane 20 ; ensuite, après passage au point neutre, la poursuite de la descente de l'ensemble de la barre 25 et du pion 26, jusqu'à la position basse correcte qui correspond à l'insertion du pion 26 au niveau de la zone de transition 12, 13 des contacts électriques 2, 3 et à l'encliquetage du crochet 33 sous l'épaulement 34 de la cloison médiane 20.

Le verrou secondaire selon l'invention a été décrit dans une structure symétrique, mais il peut être constitué seulement d'une paroi latérale déformable, d'une aile rigide et d'une barre portant le pion, la barre ou le pion étant simplement guidé d'un côté par une paroi rigide du boîtier.

Le verrou secondaire selon l'invention s'applique aussi bien au cas de deux clips (figures 1 à 6) qu'au cas de plusieurs clips. Dans le cas de trois clips (figure 7), la barre 25 porte deux pions 39, 40 venant chacun s'insérer entre deux clips, et il suffit qu'un pion porte un linguet d'accrochage.

La barre 25 peut aussi être remplacée par une plaque ou par un ensemble de deux barres, portant chacune un pion, et réunies entre elles par une plaque.

Le verrou secondaire a été décrit avec un pion 26 portant un linguet 32 coopérant avec un épaulement 34 de la cloison médiane 20 pour assurer un verrouillage de sécurité. Ce verrouillage de sécurité peut être assuré par d'autres moyens, et notamment par coincement, ou par coopération par concordance de forme de deux profils, l'un porté par le pion 26, l'autre par le boîtier, par exemple.

Le déverrouillage du verrou secondaire peut être réalisé au moyen d'un outil tel qu'un tournevis, qui assure le déverrouillage du linguet 32 et la remontée du pion 26 et de la barre 25, ce qui ramène l'ensemble dans la position initiale.

L'invention a été décrite avec référence à l'exemple d'un porte-clips destiné à être accouplé à un porte-languettes. Elle s'applique également au cas d'un porte-clips destiné à être accouplé à une embase, par exemple.

L'invention a été décrite dans le cas de contacts à clips, mais elle est aussi applicable aux contacts à languettes, aux contacts mâles ou femelles de toute forme et de toute section.

Le verrou secondaire selon l'invention a été décrit dans une disposition sur une face latérale d'un boîtier de connecteur, il peut être disposé sur l'une quelconque des faces du boîtier, en fonction de la disposition géométrique des contacts proprement dits, en ligne ou en triangle par exemple, et de leur orientation relative.

Le connecteur selon l'invention est notamment applicable en connectique automobile avec contacts de puissance.

## Revendications

1. Connecteur électrique à verrou secondaire intégré, constitué de deux parties ayant des contacts électriques et destinées à être accouplées pour assurer une connexion électrique, une des deux parties du connecteur comportant un boîtier (14-15) isolant destiné à recevoir des contacts (2, 3) électriques portés par des câbles (6, 7) et maintenus dans le boîtier (14, 15) par des moyens de verrouillage primaire, le verrou secondaire (21-25) faisant partie intégrante dudit boîtier (14-15) lors de son moulage par injection et présentant une position de verrouillage montrant que les contacts (2, 3) sont maintenus dans le boîtier par les moyens de verrouillage primaire, **caractérisé en ce que**, lorsqu'il n'est pas en position de verrouillage, le verrou secondaire (21-25) constitue un obstacle interdisant l'accouplement des deux parties du connecteur.

2. Connecteur selon la revendication 1, **caractérisé en ce que** le verrou secondaire comporte au moins une paroi déformable (21), au moins une aile rigide (23) articulée sur la paroi déformable (21), au moins une barre longitudinale (25) articulée sur l'aile rigide (23) et au moins un pion (26) porté par la barre (25).

3. Connecteur selon la revendication 1, **caractérisé en ce que** le verrou secondaire a deux positions stables, une position d'attente et une position de verrouillage, le passage de la position d'attente à la position de verrouillage s'effectuant avec effet avalant.

4. Connecteur selon la revendication 1, **caractérisé en ce que** le verrou secondaire est constitué de deux parois latérales déformables (21, 22) portées par le boîtier, de deux ailes rigides (23, 24) articulées chacune sur l'une desdites parois latérales déformables (21, 22), d'une barre longitudinale (25) disposée entre les deux ailes (23, 24) et articulée sur chacune d'entre elles, et d'au moins un pion (26) porté par la barre (25) et susceptible, en position de verrouillage, de s'insérer en arrière des contacts électriques (2, 3).

5. Connecteur selon l'une des revendications 2 ou 4, **caractérisé en ce que** le pion (26) est relié au boîtier par des liens (37, 38) susceptibles d'être rompus par pression sur la barre (25) lors du passage en position de verrouillage.

6. Connecteur selon la revendication 4, **caractérisé en ce que** le pion (26) porte un linguet (32) élastiquement déformable, et portant un crochet (33) susceptible de s'encliqueter sous un épaulement (34) du boîtier pour assurer une fonction de verrouillage de sécurité lorsque le verrou secondaire est en position de verrouillage.

7. Connecteur selon la revendication 4, **caractérisé en ce que** le pion (26) porte un talon de guidage (27) coopérant avec une rainure (28) du connecteur afin d'assurer le guidage du pion (26) pendant son passage vers la position de verrouillage secondaire.

8. Connecteur selon la revendication 4, **caractérisé en ce que** le passage de la position interdisant l'accouplement du connecteur à la position de verrouillage s'effectue par pression sur la barre (25) et déformation par flexion des parois latérales (21, 22).

9. Connecteur selon la revendication 4, **caractérisé en ce que** le pion (26) présente un profil susceptible de coopérer par concordance de forme avec un profil du boîtier pour assurer une fonction de verrouillage de sécurité lorsque le verrou secondaire est en position de verrouillage.

10. Connecteur selon la revendication 4, **caractérisé en ce que** le pion (26) s'insère, en position de verrouillage, au niveau de la zone de transition (12, 13) des contacts électriques (2, 3).

11. Connecteur selon l'une des revendications 1 à 10, **caractérisé en ce que** le verrou secondaire est porté par une face quelconque du boîtier.

## Patentansprüche

1. Elektrischer Verbinder mit eingebauter Sekundärverriegelung, bestehend aus zwei Teilen, die elektrische Kontakte haben und zur Herstellung einer elektrischen Verbindung miteinander zu koppeln sind, wobei eines der beiden Teile des Verbinders ein isolierendes Gehäuse (14, 15) aufweist zur Aufnahme von elektrischen Kontakten (2, 3), die von Kabeln (6, 7) getragen werden und in dem Gehäuse (14, 15) durch Primärverriegelungsmittel gehalten werden, wobei die Sekundärverriegelung (21-25) einen integralen Teil des Gehäuses (14, 15) bei dessen Herstellung durch Spritzgießen bildet und eine Verriegelungsstellung aufweist, die anzeigt, daß die Kontakte (2, 3) in dem Gehäuse durch die Primärverriegelungsmittel gehalten werden,
**dadurch gekennzeichnet, daß** die Sekundärverriegelung (21-25), wenn sie nicht in der Verriegelungsstellung ist, ein Hindernis bildet, das das Koppeln der beiden Teile des Verbinders verhindert.

2. Verbinder nach Anspruch 1,
**dadurch gekennzeichnet, daß** die Sekundärverriegelung mindestens eine verformbare Wand (21), mindestens einen an der verformbaren Wand (21) angelenkten starren Flügel (23), mindestens einen am starren Flügel (23) angelenkten längsgerichteten Stab (25) und mindestens ein von dem Stab (25) getragenes Füllstück (26) aufweist.

3. Verbinder nach Anspruch 1,
**dadurch gekennzeichnet, daß** die Sekundärverriegelung zwei stabile Positionen hat, eine Bereitschaftsstellung und eine Verriegelungsstellung, wobei der Übergang von der Bereitschaftsstellung in die Verriegelungsstellung mit Schnappeffekt erfolgt.

4. Verbinder nach Anspruch 1,
**dadurch gekennzeichnet, daß** die Sekundärverriegelung besteht aus zwei von dem Gehäuse getragenen, verformbaren Seitenwänden (21, 22), zwei starren Flügeln (23, 24), die an je einer der verformbaren Seitenwände (21, 22) angelenkt sind, einem längsgerichteten Stab (25), der zwischen den beiden Flügeln (23, 24) angeordnet und an jedem der beiden angelenkt ist, und mindestens einem Füllstück (26), das von dem Stab (25) getragen wird und sich in der Verriegelungsstellung hinter die elektrischen Kontakte (2, 3) einschieben kann.

5. Verbinder nach einem der Ansprüche 2 oder 4,
dadurch**gekennzeichnet**, daß das Füllstück (26) mit dem Gehäuse über Stege (37, 38) verbunden ist, die durch Druck auf den Stab (25) beim Übergang in die Verriegelungsstellung durchgebrochen werden können.

6. Verbinder nach Anspruch 4,
**dadurch gekennzeichnet, daß** das Füllstück (26) eine elastisch verformbare Klinke (32) trägt, welche einen Haken (33) trägt, der sich unter eine Schulter (34) des Gehäuses einklinken kann, um eine Sicherheitsverriegelung zu gewährleisten, wenn die Sekundärverrigelung sich in der Verriegelungsstellung befindet.

7. Verbinder nach Anspruch 4,
**dadurch gekennzeichnet, daß** das Füllstück (26) einen Führungsvorsprung (27) trägt, der mit einer Nut (28) des Verbinders zusammenwirkt, um die Führung des Füllstücks (26) bei dessen Übergang in die Sekundärverriegelungsstellung zu gewährleisten.

8. Verbinder nach Anspruch 4,
**dadurch gekennzeichnet, daß** der Übergang aus der Stellung, die das Koppeln des Verbinders verhindert, in die Verriegelungsstellung durch Druck auf den Stab (25) und Verbiegung der Seitenwände (21, 22) verfolgt.

9. Verbinder nach Anspruch 4,
**dadurch gekennzeichnet, daß** das Füllstück (26) ein Profil aufweist, das geeignet ist, durch Formübereinstimmung mit einem Profil des Gehäuses zusammenzuwirken, um eine Sicherheitsverriegelungsfunktion zu gewährleisten, wenn sich die Sekundärverriegelung in der Verriegelungsstellung befindet.

10. Verbinder nach Anspruch 4,
**dadurch gekennzeichnet, daß** das Füllstück (26) sich in der Verriegelungsstellung in den Übergangsbereich (12, 13) der elektrischen Kontakte (2, 3) einschiebt.

11. Verbinder nach einem der Ansprüche 1 bis 10,
**dadurch gekennzeichnet, daß** die Sekundärverriegelung von einer beliebigen Seite des Gehäuses getragen wird.

## Claims

1. An electrical connector with integral secondary lock, constituted by two parts having electrical contacts and adapted to be coupled to ensure an electrical connection, one of the two parts of the connector comprising an insulating housing (14-15) adapted to receive electrical contacts carried by cables (6, 7) and maintained in the housing (14, 15) by means of primary locking, the secondary lock (21-25) being integrated with the housing (14-15) during the injection moulding of the latter and presenting a locking position showing that the contacts (2, 3) are maintained in the housing by the means of primary locking, **characterised by** when not in locking position, the secondary lock (21-25) constitutes an obstacle preventing the coupling of the two parts of the connector.

2. The connector as claimed in claim 1, **characterised by** the secondary lock comprising at least one deformable wall (21), at least one stiff wing (23) linked to the deformable wall (21), at least one longitudinal bar (25) linked to the stiff wing (23), and at least one pin (26) carried by the bar (25).

3. The connector as claimed in claim 1, **characterised by** the secondary lock having two stable positions, one stand-by position and one locking position, the transition from the stand-by position to the locking position being carried out by a trigger effect.

4. The connector as claimed in claim 1, **characterised by** the secondary lock being constituted by two lateral deformable walls (21, 22) carried by the housing, two stiff wings (23, 24) each of which being linked to said deformable lateral walls (21, 22), one longitudinal bar (25) positioned between the two wings (23, 24) and linked to each of them, and at least one pin (26) carried by the bar (25) and adapted, in a locking position, to be inserted behind the electrical contacts (2, 3).

5. The connector as claimed in claim 2 or 4, **characterised by** the pin (26) being connected to the housing by ties (37, 38) adapted to break by pressure onto the bar (25) during the transition to the locking position.

6. The connector as claimed in claim 4, **characterised by** the pin (26) carrying an elastically deformable arm (32) carrying a hook (33) adapted to catch under a shoulder (34) of the housing so as to ensure a security locking function when the secondary lock is in the locking position.

7. The connector as claimed in claim 4, **characterised by** the pin (26) carrying a guiding lug (27) co-operating with a groove (28) of the connector so as to ensure the guiding of the pin (26) during its transition to the secondary locking position.

8. The connector as claimed in claim 4, **characterised by** the transition from the position preventing the coupling of the connector to the locking position being carried out by pressure onto the bar (25) and deformation by flexion of the lateral walls (21, 22).

9. The connector as claimed in claim 4, **characterised by** the pin (26) presenting a profile adapted to co-operate by complementary forms with a profile of the housing so as to ensure a security locking function when the secondary lock is in the locking position.

10. The connector as claimed in claim 4, **characterised by** the pin (26) being inserted, in its locking position, in the transition zone (12, 13) of the electrical contacts (2, 3).

11. The connector as claimed in any one of claims 1-10, **characterised by** the second lock being carried by any surface of the housing.
